# EUROPÄISCHE PATENTSCHRIFT

(11) **EP 2 099 995 B1**
(45) Veröffentlichungstag und Bekanntmachung des Hinweises auf die Patenterteilung: **23.08.2017**
(21) Anmeldenummer: 07816258.3
(22) Anmeldetag: 16.11.2007
(51) Int. Cl.: E06B 3/46

(54) **VERBLENDUNG FÜR DIE UNTEN LIEGENDEN LAUFSCHIENEN VON SCHIEBETÜREN**
FACING FOR THE LOWER RUNNING RAILS OF SLIDING DOORS
REVÊTEMENT POUR LES RAILS DE ROULEMENT INFÉRIEURS DE PORTES COULISSANTES

(30) Priorität: 15.12.2006 CH 20502006
(43) Veröffentlichungstag der Anmeldung: 16.09.2009
(73) Patentinhaber: Hawa Sliding Solutions AG, 8932 Mettmenstetten (CH)
(72) Erfinder: SCHMIDHAUSER, Heinz, 8588 Zihlshlacht (CH); BOSSHART, Fredi, 8374 Dussnang (CH)
(74) Vertreter: Rutz & Partner
(86) Internationale Anmeldenummer: PCT/CH2007/000575
(87) Internationale Veröffentlichungsnummer: WO 2008/071016

(56) Entgegenhaltungen:
- CH-A5- 682 710
- DE-A1- 19 838 716
- GB-A- 2 146 517

## Beschreibung

Verblendung für die unten liegenden Laufschienen von Schiebetüren an Schränken gemäss Oberbegriff des Patentanspruchs 1.

Gegenstand der Erfindung ist eine Verblendung für die unten liegenden Laufschienen von Schiebetüren an Schränken gemäss Oberbegriff des Patentanspruchs 1.

Schiebetüren an Schränken werden heute oft aus ästhetischen Gründen in sogenannter Vorfrontanordnung angebracht. Das heisst, die Schiebetüren decken die gesamte Vorderseite des Schrankes inklusive die Stirnflächen der Wände, der Decke und des Bodens, wenn sie geschlossen sind. Die Laufschienen oben am Schrank und unten am Schrank müssen folglich ausserhalb des Schrankinnerns auf der Schrankoberfläche bzw. unter dem Schrankboden angeordnet werden. Dies im Gegensatz zu innen laufenden Schiebetüren, bei denen die Laufschienen sich auf dem Schrankboden und in der Schrankdecke befinden. Wenn Vorfrontschiebetüren geöffnet, d.h. zur Seite geschoben werden, sind aus einer niedrigen Sitzposition oder aus grosser Entfernung die unterhalb des Schranks angeordneten, dem Gewicht der Schiebetüren entsprechend gross ausgebildeten Laufschienen von vorne sichtbar. Dies beeinträchtigt das ästhetische Erscheinungsbild des Schrankes.

Es ist bekannt, vor den Laufschienen streifenförmig ausgebildete Blenden anzubringen, welche die Laufschienen grösstenteils abdecken. Eine Blendenanordnung an einer Oberseite eines Schranks ist in der CH 682 710 A5 gezeigt. An der Führungsschiene sind Rückhaltenocken angebracht, an denen die Blende einrastet. Die Blende weist Laschen auf, die federelastisch ausgebildet sind. Diese Laschen greifen in die Blende ein. Dieses Dokument zeigt ein Verblendungssystem nach dem Oberbegriff des Anspruchs 1. Diese Blenden bewirken, dass es schwierig ist, die Schiebetüren ein-, bzw. bei Bedarf aushängen zu können, da sie im Einführbereich der Laufwerke beim Einsetzen in die Schienen liegen und sich über die Gesamtlänge des Schranks erstrecken. Bei frei stehenden Schränken stellt dies nicht unbedingt ein Problem dar, da dann die Schiebetüren seitlich in die Laufschienen eingefahren werden können. Schränke sind aber häufig als sogenannte Einbauschränke konzipiert und erstrecken sich von Wand zu Wand eines Raums, so dass ein seitliches Einführen von vorneherein nicht möglich ist. Eine Vormontage vor dem Aufstellen des Schranks ist aus Gründen der Dimension des Schrankes in den meisten Fällen nicht möglich, da die Schränke an Ort und Stelle zusammengebaut werden müssen, wenn sie sich vom Boden bis zur Decke und von Wand zu Wand erstrecken.

Eine Aufgabe der vorliegenden Erfindung besteht nun darin, eine Verblendung für die unteren Laufschienen für Schränke mit Vorfronttüren zu schaffen, welche es ermöglicht, die Türen ohne besonderen Aufwand einzuhängen und im Bedarfsfalle auch wieder aus den Schienen zu heben.

Gelöst wird diese Aufgabe durch eine Verblendung gemäss den Merkmalen des Anspruchs 1. Vorteilhafte Ausgestaltungen der Verblendung sind in den abhängigen Ansprüchen umschrieben.

Es gelingt mit der erfindungsgemässen Verblendung, letztere auf einfache Weise nach dem Einhängen der Schiebetüren einzusetzen und mit dem Schrank bzw. den Laufschienen zu verbinden.

Anhand eines illustrierten Ausführungsbeispiels wird die Erfindung näher erläutert. Es zeigen
- Figur 1: einen Vertikalschnitt durch einen Schrankvorderteil mit Vorfrontschiebetüren,
- Figur 2: eine perspektivische Darstellung eines Halteelements für eine Blende,
- Figur 3: einen Querschnitt durch das Halteelement gemäss Figur 1 und
- Figur 4: eine Ansicht des Halteelements in Figur 2 aus Richtung des Pfeils P in Figur 3.

Im Vertikalschnitt durch einen Schrank 1 sind in Figur 1 nur die vorderen Kanten des Bodens 3 und der Decke 5 sowie die beiden Schiebetüren, nämlich die innere Schiebetür 7 und die äussere Schiebetür 9 sichtbar. Die innere Schiebetür 7 ist unten mit einem u-förmigen Haltebügel 11, an dessen freiliegenden Ende eine Laufrolle 13 angeordnet ist, von einer Laufschiene 15 getragen. Analog dazu ist die äussere Schiebetür 9 mittels einem Haltebügel 17, an dessen Ende eine Laufrolle 19 befestigt ist, in der Laufschiene 15 geführt.

An der Schrankoberseite wird die äussere Schiebetür 9 über einen Haltebügel 21 und eine Laufrolle 23 an einer Laufschiene 25 geführt. Analog dazu wird die innere Schiebetür 7 über einen Haltebügel 27 und eine Laufrolle 29 in der Laufschiene 25 geführt.

Die untere Laufschiene 15 ist mit Schrauben an einem zur Vorderkante des Bodens 3 nach hinten versetzt angeordneten Sockel 31 befestigt, die obere Laufschiene mit Schrauben von oben an der Decke 5.

An der unteren Laufschiene 15, welche die beiden Laufrollen 13 und 19 vorzugsweise vertikal leicht versetzt übereinander trägt, sind an deren oberen Ende Mittel 33 ausgebildet, an denen ein Halteelement 35 aufsteckbar ist. Das Mittel 33 umfasst einen horizontal liegenden Schenkel, dessen Vorderkante abgestuft ist und das Einschieben des Halteelements 35 ermöglicht. Das Haltelement 35, wie es in Figur 3 dargestellt ist, umfasst einen horizontalen Schenkel 37 und einen vertikalen Schenkel 39, in deren Verbindungsbereich ein Rastmittel 41 ausgebildet ist (Fig. 2). Das Rastmittel 14 umfasst einen über dem oberen horizontalen Schenkel 37 liegenden, vorzugsweise elastisch ausgebildeten Lappen 43, an dessen freiliegenden Kante unten eine Nase 45 ausgebildet ist. Letztere dient dazu, an der Vorderkante des Haltemittels 33 an der unteren Laufschiene 15 einzurasten. Im vertikalen Schenkel 39 ist eine Bohrung 47 eingelassen, durch welche eine Schraube 49 in eine Blende 51 einschraubbar ist. Die Blende 51 wird selbstverständlich durch mehrere beabstandet angeordnete Halteelemente 35 getragen. Die Halteelemente 35 sind vorzugsweise aus Kunststoff gespritzt oder aus Aludruckguss oder Zinkdruckguss hergestellt.

Nachfolgend wird kurz die Montage der Blende 51 erläutert. Nach der Befestigung der Laufschiene am Schrank 1 werden die beiden Schiebetüren 7 und 9 in bekannter Weise auf die Laufschienen aufgesetzt und mit diesem verbunden. Zur Vereinfachung des Befestigens der Schiebetüren 7,9 können an der oberen Laufschiene 25 rampenartige Einführbereiche 53 und 55 ausgebildet sein. An diesen Einführbereichen werden die beiden Laufrollen 23 und 29 beim Heranfahren der beiden Schiebetüren 7 und 9 gegen die Kraft einer Feder (nicht dargestellt) axial nach oben verschoben und können so in die beiden Nuten der Laufschiene 25 einrasten. Zum Abnehmen der Schiebetüren 7,9 sind oberhalb der Laufrollen 23,29 Knöpfe 57 angebracht, mit denen die Laufrollen 23,29 wiederum gegen die nicht dargestellten Federn angehoben werden können.

Nach dem Einhängen der beiden Schiebetüren 7,9 wird die Verblendung montiert. Letztere besteht aus mindestens zwei Blendenabschnitten 51, welche nacheinander von der Seite her zwischen die Haltebügel 11 der inneren Schiebetür 9 und dem Boden 3 des Schranks 1 eingeschoben und danach mit den daran befestigten Halteelementen 35 an der Laufschiene 15 eingerastet werden. Das Einrasten erfolgt durch horizontales Verschieben der Blendenteile 51 gegen die Laufschiene 15. Bei Bedarf können die Blenden 51 in umgekehrter Reihenfolge wieder von der Laufschiene 15 abgenommen werden.

## Patentansprüche

1. Verblendung für die unten liegende Laufschiene (15) von Schiebetüren (7,9) an Schränken (1) in Vorfrontausführung, bei der die Laufschiene (15) für die die Schiebetüren tragenden Laufwerke (13,19) unter dem Boden (3) des Schrankes (1) befestigt ist, wobei an der Laufschiene (15) Mittel (33) zum Einrasten von Halteelementen (35) ausgebildet sind, die mit entsprechenden Rastmitteln (41) versehen sind und eine streifenförmige Blende (51) halten, **dadurch gekennzeichnet, dass** mehrere Halteelemente (35) in der Längsrichtung der Blende (51) voneinander beabstandet und separat von der Blende (51) vorgesehen und mit dieser verbindbar sind.

2. Verblendung nach Anspruch 1, **dadurch gekennzeichnet, dass** die Halteelemente (35) die Gestalt von zweischenkligen Platten aufweisen, wobei am horizontalen Schenkel (37) die Rastmittel (41) zum Einrasten der Halteelemente (35) an der Laufschiene (15) angebracht oder ausgebildet sind und dass am vertikalen Schenkel (39) mindestens eine Verbindungsstelle (41) zum Verbinden der Halteelemente (35) mit der Blende (51) ausgebildet sind.

3. Verblendung nach einem der Ansprüche 1 oder 2, **dadurch gekennzeichnet, dass** an der Laufschiene (15) ein horizontal liegender Schenkel ausgebildet ist, dessen Vorderkante derart geformt ist, dass an diesem die Rastmittel (41) an den Halteelementen (35) einrastbar sind.

## Claims

1. Cover device for the lower-sided rail (15) of sliding doors (7,9) on cabinets (1) provided in an in-front-of-the-front embodiment, in which the rail (15) for the carriages (13,19) that are supporting the sliding doors, is mounted below the bottom (3) of the cabinet (1), wherein means (33) are provided at the rail (15) for latching-in holding elements (35), that are provided with corresponding latching means (41) and that hold a strip-shaped cover (51), **characterised in that** a plurality of holding elements (35) are provided along the longitudinal direction of the cover (51) distant from one another and separate from the cover (51) and connectable to the cover (51).

2. Cover device according to claim 1, **characterised in that** the holding elements (35) have the shape of two-legged plates, wherein at the horizontal leg (37) the latching means (41) for latching the holding elements (35) at the rail (15) are provided or shaped and that at the vertical leg (39) at least one connection point (41) is formed for connecting the holding elements (35) to the cover (51).

3. Cover device according to one of the claims 1 or 2, **characterised in that** at the rail (15) a horizontally arranged limb is formed, whose front edge is formed such that the latching means (41) of the holding elements (35) can latch therein.

## Revendications

1. Placage pour le rail de roulement inférieur (15) de portes coulissantes (7,9) sur des armoires (1) conçues en type de front avant le front, dans lequel le rail de roulement (15) pour les chariots (13, 19) portant les portes coulissantes est fixé sous le sol (3) de l'armoire (1), le rail de roulement (15) présentant des éléments (33) pour encliqueter des éléments de retenue (35), qui présentent des moyens d'encliquetage (41) correspondants et qui tiennent une couverture (51) en forme de bandes, **caractérisé en ce que** plusieurs éléments de retenue (35) sont prévus séparés l'un de l'autre dans la direction longitudinale de la couverture (51) et que lesdites éléments de retenue (35) sont prévus séparément de la couverture (51) et sont connectables à la couverture (51).

2. Placage selon la revendication 1, **caractérisé en ce que** les éléments de retenue (35) sont conçus en forme de plaques à deux branches, sur la branche horizontale (37) étant arrangés ou formés les moyens d'encliquetage (41) pour encliqueter les éléments de retenue (35) sur le rail de roulement (15) et que sur la branche verticale (39) étant formé au moins un point de connexion (41) pour connecter les éléments de retenue (35) avec la couverture(51).

3. Placage selon une des revendications 1 ou 2, **caractérisé en ce que** une branche allongé horizontalement est formé sur le rail (15), dont le bord avant est formé de manière que les moyens d'encliquetage (41), sont encliquetables sur ledit bord avant dans les éléments de retenue (35).
